# EUROPÄISCHE PATENTSCHRIFT

(11) **EP 0 645 194 B1**
(45) Veröffentlichungstag und Bekanntmachung des Hinweises auf die Patenterteilung: **17.12.1997**
(21) Anmeldenummer: 94114850.4
(22) Anmeldetag: 21.09.1994
(51) Int. Cl.: B05C 17/01

(54) **Handbetätigtes Werkzeug**
Hand-actuated tool
Outil à actionnement manuel

(30) Priorität: 27.09.1993 AT 1940/93
(43) Veröffentlichungstag der Anmeldung: 29.03.1995
(73) Patentinhaber: AO Research Institute, CH-7270 Davos (CH)
(72) Erfinder: Tepic, Slobodan, Dr., CH-7270 Davos (CH)
(74) Vertreter: Hefel, Herbert, Dipl.-Ing.

(56) Entgegenhaltungen:
- FR-A- 1 543 996
- GB-A- 1 011 470
- US-A- 2 530 359
- US-A- 2 582 156
- US-A- 2 726 802
- US-A- 4 009 804
- US-A- 4 338 925
- US-A- 4 566 610

## Beschreibung

Die Erfindung bezieht sich auf ein handbetätigtes Werkzeug mit einem gegenüber einem Gehäuse verschwenkbaren Handgriff mit den Merkmalen des Oberbegriffes des Patentanspruches 1.

Handbetätigte Werkzeuge mit einem gegenüber einem pistolenartigen Gehäuse des Werkzeuges verschwenkbaren Handgriff, durch welchen eine im Gehäuse gelagerte Schubstange schrittweise und axial verstellbar sind, sind in verschiedenen Ausführungsformen bekannt geworden. Solche handbetätigte Werkzeuge sind beispielsweise in den nachstehend angeführten Veröffentlichungen dargestellt und beschrieben: GB-PS 703 780; GB-PS 1 011 470; US-PS 2 530 359; US-PS 2 582 156; US-PS 2 726 802; US-PS 4 009 804; US-PS 4 135 644; US-PS 4 338 925; US-PS 4 566 610; US-PS 5 052 243; EU-OS 108 584; WO 89/01322.

Handbetätigte Werkzeuge dieser Art dienen in der Regel dazu, mit der Schubstange, die an ihrem einen Ende einen Kolben trägt, eine in einer Kartusche befindliche Masse auszupressen, wobei die Kartusche im bzw. am Gehäuse des Werkzeuges festlegbar ist. Durch die Betätigung des Handgriffes wird die Schubstange mit ihrem Kolben schrittweise in die Kartusche hineingedrückt und dabei die in ihr befindliche Masse ausgepreßt. Solche Werkzeuge werden beispielsweise in der Bauindustrie verwendet zur Verlegung von Dichtmassen, doch auch für andere Einsatzzwecke sind solche Werkzeuge mit diesem Aufbau bekannt.

Um die Schubstange durch die periodische Bewegung des verschwenkbaren Handgriffes axial zu verschieben, ist an der Schubstange eine Zahnung vorgesehen (EU-OS 108 584; US-PS 4 135 644), in welche eine mit dem Handgriff verbundene Klinke eingreift. Da an dieser Eingreifstelle doch erhebliche Kräfte wirksam sind, verschleißen die miteinander kämmenden Teile sehr rasch, so daß dann das Werkzeug unbrauchbar wird. In der Weiterentwicklung solcher Werkzeuge wurde dazu übergegangen die Schubstange glatt auszubilden und an ihr einen Kantkloben anzusetzen (GB-PS 703 780; GB-PS 1 011 470; US-PS 2 530 359; US-PS 2 582 156; US-PS 2 726 802; US-PS 4 009 804; US-PS 4 338 925; US-PS 4 566 610; US-PS 5 052 243; WO 89/01322), der vom Handgriff direkt oder über eine Übersetzung betätigbar ist. Dieser Kantkloben wird dabei von einer voll der Schubstange durchsetzten Schraubenfeder gegen einen Anschlag gedrückt, beispielsweise an den in seiner Ruhestellung befindlichen Handgriff. Wird nun der Handgriff verschwenkt, so wird der Kantkloben gegenüber der Achse der Schubstange schräggestellt, er verklemmt sich an der Schubstange und zieht diese in der Folge mit. Diese Mechanik ist zwischen zwei die Schubstange tragenden Lagern vorgesehen. Mit herkömmlichen Geräten der gegenständlichen Art sind Preßkräfte bis maximal 800 N (80 kg) aufzubringen, wobei am Angriffspunkt des Kantklobens an der Schubstange ein Mehrfaches dieser Kraft auftritt. Im Grunde hat sich diese Verstellmöglichkeit für die Schubstange durchaus bewährt, doch ist hier zu beachten, daß bei der Betätigung des Handgriffes und die dadurch bedingte Beanspruchung der miteinander in Wirkverbindung stehenden Bauteile eine erhebliche Biegebeanspruchung auf den zwischen den beiden Lagern befindlichen Teil der Schubstange ausgeübt wird und die dadurch hervorgerufenen Reaktionskräfte in den Lagern müssen manuell überwunden werden, so daß ein beachtlicher Teil der manuell aufgebrachten Kraft zur Überwindung von Reibungskräften und Verformungskräften aufgezehrt wird, was ohne Zweifel nachteilig ist und die Effizienz des Werkzeuges beeinträchtigt.

In diesem Zusammenhang ist vor allem die FR-PS 1 543 996 (vgl. Oberbegriff des ersten Anspruchs) zu erwähnen. Bei der hier gezeigten Konstruktion durchsetzt die Schubstange einen über eine Feder am Gehäuse abgestützten Schlitten, in welchem auf Achsbolzen paarweise angeordnete Kontaktkloben gelagert sind, die über Schraubenfedern in einer Ausgangsstellung gehalten sind, wobei an ihren gegenüber dem Schlitten nach hinten vorstehenden Eckkanten der über den Handgriff bewegbare Drücker oder Mitnehmer anliegt. Die Funktionstüchtigkeit dieser Einrichtung erscheint aus mehreren Gründen fraglich, vor allem dann, wenn höhere Auspreßkräfte erzeugt werden sollen. Die hier für die Lagerung der Kontaktkloben vorgesehenen Lagerbolzen können, da es sich um ein handbetätigtes Gerät handelt, nur relativ klein bemessen sein, wobei unter Berücksichtigung der hier auftretenden Kräfte davon ausgegangen werden muß, daß diese klein bemessenen Lagerbolzen die auf sie einwirkende Belastung nicht ohne Schaden zu erleiden aufnehmen können. Durch diese Lagerbolzen sind die paarweise angeordneten Kontaktkloben lageorientiert, so daß dadurch nicht sichergestellt ist, daß beide Kontaktkloben in identischer Weise auf die Schubstange einwirken und somit die angestrebte exakte Symmetrie der Schubkraft nicht hinreichend genau erreicht werden kann, was zu der unerwünschten exzentrischen Belastung der Schubstange führt. Durch die seitliche Anlage je weils einer Eckkante eines Kantklobens an der Schubstange treten hohe örtliche Belastungen auf.

Ziel und Zweck der gegenständlichen Erfindung ist es, die Lager von dieser Belastung freizuhalten und die über den Handgriff aufbringbare Kraft möglichst ungeschmälert und vollständig in Schubkraft umzuwandeln und darüberhinaus die von den Kontaktkloben auf die Schubstange zu übertragenden Kräfte aufzuteilen, was erfindungsgemäß durch jene Maßnahmen gelingt, die Inhalt und Gegenstand des kennzeichnenden Teiles des Patentanspruches 1 sind.

Um die Erfindung zu veranschaulichen, wird sie anhand eines schematisch dargestellten Ausführungsbeispieles näher erläutert, ohne sie dadurch auf das gezeigte Anwendungsbeispiel einzuschränken. Es zeigen:
Fig. 1 die für den Antrieb der Schubstange wesentlichen Bauelemente in Draufsicht und Fig. 2 in Seitensicht.

Das Werkzeug, mit dem beispielsweise aus Kartuschen Dichtmassen auspreßbar sind, besitzt ein pistolenartiges Gehäuse 1, in welchem eine Schubstange 2 mit einem Kolben 3 axial verschiebbar gelagert ist. Diese Schubstange 2 ist von drei gehäuseseitigen Lagern 4, 5 und 6 getragen. Zur Aufnahme und Festlegung der die auszupressende Dichtmasse beinhaltenden, hier nicht dargestellten Kartusche dient ein gehäuseseitiger Rahmen 7.

Innerhalb des Gehäuses 1 durchsetzt die Schubstange 2 zwei - bezüglich ihrer Achse - symmetrisch zueinander angeordnete Kantkloben 8. Jeder Kantkloben 8 ist im wesentlichen als quaderförmiges Plättchen ausgebildet, welches in seinem einen Abschnitt eine Öffnung oder Bohrung 9 besitzt, deren Durchmesser um ein geringes Maß größer ist als der Durchmesser der Schubstange 2. In jenem Abschnitt dieser Kantkloben 8, in dem die Bohrung 9 für den Durchtritt der Schubstange 2 vorgesehen ist und mit welchem sie sich gegenseitig überlappen, sind diese quaderförmigen Plättchen stufenförmig abgesetzt und besitzen hier eine geringere Stärke als in jenem Abschnitt, der der Schubstange 2 abgewandt ist. Eine im Gehäuse 1 abgestützte Schraubenfeder 10, die von der Schubstange 2 durchsetzt ist, liegt mit ihrem anderen Ende am einen Kantkloben 8 an. Auf der dieser Feder 10 abgewandten Seite, und zwar an den äußeren Abschnitten dieser beiden Kantkloben 8 liegen die Gabelarme 11 des um die Achse 13 schwenkbaren Handgriffes 12 an. Eine gedachte Verbindungslinie der beiden Anlagepunkte liegt im wesentlichen parallel zur Schwenkachse 13 des Handgriffes 12.

Um die Schubstange 2 in ihrer jeweiligen, vorgeschobenen Lage gegen die auf sie einwirkende axiale Reaktionskraft zu halten, sind noch Bremskloben 14, ebenfalls in paarweiser - bezogen auf die Achse der Schubstange 2 - symmetrischer Anordnung vorgesehen, die in ihrer Ruhelage durch eine Schraubenfeder 15 gehalten sind, die sich einerseits an einem der Bremskloben 14 und andererseits an einem Teil des Gehäuses 1 abstützt. Diese Bremskloben 14 sind identisch geformt wie die Kantkloben 8. Mit ihren äußeren Abschnitten liegen sie an gehäuseseitigen Lagern an. Parallel zur Schubstange 2 ist ein Schaltstift 16 gegen die Kraft einer Feder 17 verschiebbar gelagert, der mit seinem inneren Ende am einen der paarweise vorgesehenen Bremskloben 14 anliegt.

Wenn im gezeigten Ausführungsbeispiel die Gabelarme 11 des Handgriffes 12 direkt auf die Kantkloben 8 einwirkt und an diesen angreift, so liegt es im Rahmen der Erfindung, zwischen Handgriff 12 und Kantkloben 8 ein Übertragungsmechanismus vorzusehen, eventuell mit einer geeigneten Übersetzung.

In der Ausgangslage befindet sich der Kolben 3 bzw. die Schubstange 2 - bezogen auf die Fig. 1 und 2 - links. Wird der Handgriff 12 des pistolenartigen Gehäuses 1 verschwenkt (Pfeil 18) gegen die Kraft der Feder 20, so werden über die Gabelarme 11 die Kantkloben 8 gegen die Kraft der Feder 10 verkantet, sie legen sich reibungsschlüssig an der Schubstange 2 fest und die Schubstange 2 wird nun um ein Maß nach rechts geschoben, das der Sehnenlänge des Schwenkbogens der Gabelarme 11 entspricht. Die nur durch die Feder 15 belasteten Bremskloben 14 behindern diese Bewegung nicht. Wird der Handgriff 12 losgelassen, der aufgrund der auf ihn einwirkenden Kraft der Feder 20 in seine Ausgangslage zurückkehrt, so werden die Kantkloben 8 durch die vorgespannte Feder 10 in ihre aus Fig. 1 ersichtliche Lage zurückgedrückt. Die auf den Kolben 3 einwirkende Reaktionskraft (Pfeil 19) der in der nicht dargestellten Kartusche befindlichen Masse, versucht die Schubstange 2 zurück, nach links zu schieben. Diese Bewegung wird aber durch die unter der Wirkung der Kraft der Feder 15 stehenden Bremskloben nun blockiert, die ja durch die Kraft dieser Feder gegenüber der Schubstange 2 verkantet sind und diese reibungsschlüssig festhalten. Durch periodische Bewegungen des Handgriffes 12 wird die Schubstange 2 bzw. der Kolben 3 schrittweise nach rechts bewegt. Soll der schlußendlich in der rechten Endlage befindliche Kolben wieder in seine Ausgangslage zurückgebracht werden, so werden durch Drücken des Schaltstiftes 16 die Bremskloben 14 gegen die Kraft der Feder 15 etwas verschwenkt, so daß der Reibungsschluß zwischen den Bremskloben 14 und der Schubstange 2 aufgehoben ist und dadurch die Schubstange 2 manuell zurückgezogen werden kann.

Durch die symmetrische Anordnung der Kantkloben 8 und der Bremskloben 14 wirken auf die Schubstange 2 praktisch nur achsparallele Kräfte ein, wodurch nicht nur die Verformung der Schubstange, sondern auch die ungleichmäßige Belastung der Lager verhindert wird und so die manuell über den Handgriff 12 aufgebrachten Kräfte effizient zum Verschub der Schubstange 2 einsetzbar sind.

Die Längsachsen der beiden Kantkloben 8, das sind die in Fig. 1 zur Zeichenebene parallel liegenden Achsen derselben, schließen beim gezeigten Ausführungsbeispiel miteinander einen gestreckten Winkel von 180° ein. Es liegt im Rahmen der Erfindung, diese paarweise vorgesehenen Kantkloben 8 so zueinander anzuordnen, daß ihre Achsen einen stumpfen oder gar spitzen Winkel miteinander einschließen. Der durch die Erfindung angestrebte Zweck, die Schubstange 2 von Biegekräften so weit wie möglich freizuhalten, wird in diesem Falle allerdings nur in beschränktem Umfang erreicht.

### Legende

### zu den Hinweisziffern:

- 1: Gehäuse
- 2: Schubstange
- 3: Kolben
- 4: Lager
- 5: Lager
- 6: Lager
- 7: Rahmen
- 8: Kantkloben
- 9: Bohrung
- 10: Schraubenfeder
- 11: Gabelarm
- 12: Handgriff
- 13: Achse
- 14: Bremskloben
- 15: Schraubenfeder
- 16: Schaltstift
- 17: Feder
- 18: Pfeil
- 19: Pfeil
- 20: Feder

## Patentansprüche

1. Handbetätigtes Werkzeug mit einem gegenüber einem Gehäuse (1) verschwenkbaren Handgriff (12), mit welchem eine im Gehäuse (1) gelagerte Schubstange (2) axial schrittweise verschiebbar gelagert ist und die Schubstange (2) zwischen den sie tragenden Lagern (5, 6) mit mindestens zwei Kantkloben (8) zusammenwirkt, die von einer am Gehäuse (1) abgestützten Feder (10) belastet sind, wobei die von der Feder (10) auf die Kantkloben (8) ausgeübte Kraft gegen die Verschieberichtung der Schubstange (2) gerichtet ist und am äußeren, der Schubstange (2) abgewandten Abschnitt der Kantkloben (8) die vom Handgriff (12) periodisch ausübbare Verstellkraft angreift und zum Festhalten der Schubstange (2) mindestens ein Bremskloben (14) vorgesehen ist, wobei zumindest die Kantkloben (8) in - bezogen auf die Achse der Schubstange (2) - symmetrischer Anordnung paarweise vorgesehen sind, dadurch gekennzeichnet, daß die Kantkloben (8), die von der Schubstange (2) durchsetzt sind, als Plättchen oder Quader ausgebildet sind und einen mit einer Bohrung (9) für den Durchtritt der Schubstange (2) versehenen Abschnitt aufweisen, in welchem Abschnitt sie sich gegenseitig überlappen und die sich überlappenden Abschnitte eine gegenüber dem restlichen Abschnitt verringerte Stärke aufweisen und der mit den zur Schubstange (2) symmetrisch angeordneten Kantkloben (8) zusammenwirkende Teil des Handgriffes (12) gabelartig ausgebildet ist und die Schwenkachse (13) des Handgriffes (12) im wesentlichen parallel liegt zur gedachten Verbindungslinie der Angriffspunkte der Gabelarme (11) des Handgriffes (12) an den Kantkloben (8).

2. Handbetätigtes Werkzeug nach Anspruch 1, dadurch gekennzeichnet, daß die Bremskloben (14) ebenfalls in - bezogen auf die Achse der Schubstange (2) - symmetrischer Anordnung vorgesehen sind.

## Claims

1. A manually operated tool with a handle (12) which is pivotable with respect to a housing (1) and by which a push rod (2) mounted in the housing (1) is mounted so as to be axially displaceable in steps, and between the bearings (5, 6) supporting it the push rod (2) cooperates with at least two tilting blocks (8) which are loaded by a spring (10) supported on the housing (1), wherein the force exerted by the spring (10) upon the tilting blocks (8) is directed contrary to the displacement direction of the push rod (2) and the displacement force exertable periodically by the handle (12) engages on the outer portion of the tilting blocks (8) remote from the push rod (2) and at least one braking block (14) is provided for locking the push rod (2), wherein at least the tilting blocks (8) are provided in pairs in a symmetrical arrangement with respect to the axis of the push rod (2), **characterized in that** the tilting blocks (8) which are traversed by the push rod (2) are constructed as platelets or cuboids and have a portion which is provided with a bore (9) for the passage of the push rod (2) and in which they mutually overlap and the overlapping portions have a reduced thickness as compared with the remaining portion, and the part of the handle (12) cooperating with the tilting blocks (8) arranged symmetrically with respect to the push rod (2) is constructed in the manner of a fork, and the pivot axis (13) of the handle (12) is situated substantially parallel to the imaginary line connecting the engagement points of the fork arms (11) of the handle (12) on the tilting blocks (8).

2. A manually operated tool according to Claim 1, **characterized in that** the braking blocks (14) are likewise provided in a symmetrical arrangement with respect to the axis of the push rod (2).

## Revendications

1. Outil actionné à la main, dans lequel :
une poignée (12) mobile par rapport à un boîtier (1), et permettant de faire coulisser pas à pas une tige de poussée (2),est montée dans le boîtier,
• la tige (2), entre les paliers (5, 6) qui la portent, coopère avec au moins deux chapes à arête (8) soumis à une force opposée au sens de coulissement de la tige (2), exercée par un ressort (10) s'appuyant sur le boîtier (1),
• la force de déplacement du ressort (10) sur la chape à arête (8) qui peut être exercée périodiquement par la poignée (12), en direction du déplacement de la tige (2) est appliquée sur la partie externe des chapes (8) située à l'opposé de la tige de poussée,
• pour fixer la tige (2), il est prévu au moins une chape de freinage (14) tandis que les chapes à arête (8) forment une paire dont les éléments sont symétriques par rapport à l'axe de la tige de poussée (2),
caractérisé en ce que
les chapes à arête (8) que traverse la tige de poussée (2) sont des plaquettes ou des parallélépipèdes présentant chacun une partie percée chacun d'un alésage (9) de passage de la tige (2), ces parties se recouvrant l'une l'autre et présentant une épaisseur inférieure à celle du reste de la pièce, tandis que la partie de la poignée (12) qui coopère avec les chapes (8) disposés symétriquement par rapport à la tige (2) a la forme d'une fourche, l'axe (13) de rotation, de la poignée (12) étant sensiblement parallèle à la ligne imaginaire reliant les points d'action sur les chapes (8) des dents (11) de la fourche de la poignée (12).

2. Outil actionné à main selon la revendication 1,
caractérisé en ce que
les chapes de freinage (14) sont également disposées symétriquement par rapport à l'axe de la tige de poussée (2).
